# FASCICULE DE BREVET EUROPEEN

(11) **EP 3 908 468 B1**
(45) Date de publication et mention de la délivrance du brevet: **19.04.2023**
(21) Numéro de dépôt: 19828702.1
(22) Date de dépôt: 18.12.2019
(51) Int. Cl.: B42D 25/24, B42D 25/45

(54) **PROCÉDÉ DE RÉALISATION D'UNE CHARNIÈRE D'UNE FEUILLE D'INFORMATIONS D'UN DOCUMENT D'IDENTITÉ, FEUILLE D'INFORMATIONS D'UN DOCUMENT D'IDENTITÉ COMPRENANT UNE CHARNIÈRE OBTENUE SELON LEDIT PROCÉDÉ ET DOCUMENT D'IDENTITÉ COMPRENANT LADITE FEUILLE D'INFORMATIONS**
VERFAHREN ZUR HERSTELLUNG EINES FALZ EINES INFORMATIONSBLATTES EINES IDENTITÄTSDOKUMENTS, INFORMATIONSBLATT EINES IDENTITÄTSDOKUMENTS MIT EINEM NACH DEM VERFAHREN ERHALTENEN FALZ UND DIESES INFORMATIONSBLATT ENTHALTENDES IDENTITÄTSDOKUMENT
METHOD FOR PRODUCING A HINGE OF AN INFORMATION SHEET OF AN IDENTITY DOCUMENT, INFORMATION SHEET OF AN IDENTITY DOCUMENT COMPRISING A HINGE OBTAINED ACCORDING TO SAID METHOD AND IDENTITY DOCUMENT COMPRISING SAID INFORMATION SHEET

(30) Priorité: 09.01.2019 FR 1900177
(43) Date de publication de la demande: 17.11.2021
(73) Titulaire: Selp, 24340 Mareuil en Perigord (FR)
(72) Inventeur: CHAVEROUX, Brice, 33590 SAINT-VIVIEN DE MEDOC (FR)
(74) Mandataire: Fantin, Laurent
(86) Numéro de dépôt international: PCT/EP2019/085851
(87) Numéro de publication internationale: WO 2020/144014

(56) Documents cités:
- DE-A1-102012 019 308
- DE-B3-102014 010 462

## Description

La présente demande se rapporte à un procédé de réalisation d'une charnière d'une feuille d'informations d'un document d'identité, à une feuille d'informations d'un document d'identité comprenant une charnière obtenue selon ledit procédé ainsi qu'à un document d'identité comprenant ladite feuille d'informations.

Le document EP1008459 décrit un document d'identité qui comprend une feuille d'informations, supportant au moins un identifiant du titulaire du document d'identité, reliée au reste du document d'identité par une charnière. Selon ce document, la feuille d'informations comporte un assemblage de couches en polycarbonate et une couche en polypropylène qui s'étend au-delà des couches en polycarbonate de sorte à définir une bande de matière reliée au reste du document d'identité et à former une charnière. Selon ce document EP1008459, la couche en polypropylène est associée à une structure tissée.

Le document EP1812244 décrit un document d'identité qui comprend une feuille d'informations reliée au reste du document d'identité par une charnière comportant une couche textile positionnée entre deux couches de renforcement de l'adhérence en résine thermoplastique.

Le document EP1502765 décrit, comme les documents précédents, un document d'identité qui présente une feuille d'informations reliée au reste du document d'identité par une charnière comportant seulement une couche tissée.

Le document EP2904547 (ou DE 10 2012 019308) décrit le préambule de la revendication 1 ou un intercalaire destiné à un support de données portable multicouche de petit format qui comprend, selon un mode de réalisation, une couche de matière plastique intercalée entre deux couches de tissu. Ce document propose une solution visant à obtenir un intercalaire avec une surface gaufrée.

Tous ces modes de réalisation ne sont pas pleinement satisfaisants. En effet, la charnière ainsi produite est soit trop souple et n'offre pas une tenue suffisante dans la direction de la charnière ou soit trop rigide et ne permet pas au document d'identité de conserver un état fermé.

La présente invention vise à remédier à tout ou partie des inconvénients de l'art antérieur.

A cet effet, l'invention a pour objet un procédé de réalisation d'une feuille d'informations d'un document d'identité, ladite feuille d'informations comprenant au moins une couche d'informations et une charnière qui comporte une couche thermofusible intercalée entre deux couches tissées présentant des mailles, la couche thermofusible étant imbriquée dans les mailles des couches tissées après l'assemblage.

Selon l'invention, la couche thermofusible et les couches tissées sont soumises à au moins une étape de laminage à une température de laminage afin que la couche thermofusible soit imbriquée dans les mailles des couches tissées après l'étape de laminage, la couche thermofusible étant en un premier matériau déformable et/ou fusible à la température de laminage, les couches tissées et/ou la couche thermofusible présentant des caractéristiques conférant à la charnière une résistance satisfaisante et une souplesse permettant à un document d'identité l'intégrant de conserver un état fermé.

Selon l'invention chaque maille des couches tissées a une section carrée ou rectangulaire et présente une plus petite dimension, comprise entre 0,23 et 0,26 mm.

Selon d'autres caractéristiques :
- la charnière comprend une unique couche thermofusible et seulement deux couches tissées ;
- la couche thermofusible est en polycarbonate ;
- la couche thermofusible a une épaisseur comprise entre 40 et 60 µm ;
- les couches tissées ont chacune une épaisseur comprise entre 50 et 100 µm ;
- le procédé comprend en outre une étape de positionnement d'au moins une couche d'informations sur une première face de l'assemblage de couches de liaison et/ou au moins une couche d'informations sur une deuxième face de l'assemblage de couches de liaison ainsi qu'une étape de laminage de manière à obtenir une cohésion entre la (ou les) couche(s) d'informations et l'assemblage de couches de liaison.

L'invention a également pour objet une feuille d'informations obtenue à partir dudit procédé et un document d'identité comprenant au moins une telle feuille d'informations.

D'autres caractéristiques et avantages ressortiront de la description de l'invention qui va suivre, description donnée à titre d'exemple uniquement, en regard des dessins annexés parmi lesquels :
- La figure 1 est une vue en perspective d'un document d'identité qui illustre un mode de réalisation de l'invention,
- La figure 2 est une vue de dessus du document d'identité de la figure 1 à l'état ouvert,
- La figure 3 est une vue de dessus du document d'identité de la figure 1 à l'état fermé,
- La figure 4 est une vue en perspective d'une feuille d'informations équipée d'une charnière qui illustre un mode de réalisation de l'invention,
- La figure 5 est une coupe d'un assemblage de couches de liaison de la feuille d'informations visible sur la figure 4, et
- La figure 6 est une coupe de la feuille d'informations visible sur la figure 4.

Sur la figure 1, on a représenté un document d'identité 10, comme un passeport par exemple, qui présente une couverture avant 12 et une couverture arrière 14 reliées entre elles au niveau d'une zone de jonction 16 formant un pli, une feuille d'informations 18 ainsi qu'une pluralité de feuillets 20.

Les couvertures avant et arrière 12, 14 sont en un matériau plus semi-rigide (plus rigide que les feuillets 20).

Chaque feuillet 20 est en papier et comprend deux feuilles 20.1, 20.2 rectangulaires, reliées par un p!i 20.3.

La feuille d'informations 18 comprend une partie principale 22 rectangulaire présentant des premier et deuxième grands côtés 22.1 et 22.2 ainsi que des premier et deuxième petits côtés 22.2, 22.4. Lorsque la feuille d'informations 18 et les feuillets 20 sont assemblés, les petits côtés des feuilles 20.1, 20.2 des feuillets 20 et de la feuille d'informations 18 sont superposés et le premier grand côté de la feuille d'informations 18 et l'un des grands côtés des feuilles 20.1, 20.2 des feuillets 20 sont superposés.

En plus de la partie centrale 22, la feuille d'informations 18 comprend une charnière 24 reliée au deuxième grand côté 22.2 de la partie centrale 22.

Les couvertures avant et arrière 12, 14, la feuille d'informations 18 et les feuillets 20 sont reliés par une ligne de couture 26 positionnée au niveau de la zone de jonction 16 des couvertures avant et arrière 12, 14, de la charnière 24 de la feuille d'informations et des plis 20.3 des feuillets 20.

Pour l'assemblage, le document d'identité 10 comprend un feuillet support 28 (en pointillés sur la figure 2) présentant une première feuille 28.1 formant un contre-plat avant configuré pour être collé contre la face intérieure de la couverture avant 12 et une deuxième feuille 28.2 formant un contre-plat arrière configuré pour être collé contre la face intérieure de la couverture arrière 14.

Le procédé d'assemblage comprend les étapes consistant à relier la feuille d'informations 18 au feuillet support 28 grâce à plusieurs points de colle, à positionner les autres feuillets 20, à relier grâce à la ligne de couture 26 la feuille d'informations 18, le feuillet support 28 et les feuillets 20, à coller les couvertures avant, arrière 12, 14 et le feuillet support 28 puis à plier le document d'identité 10.

Selon un procédé d'assemblage, deux documents d'identité sont assemblés simultanément puis sont séparés par une découpe perpendiculaire à la ligne de couture 26.

Bien entendu, l'invention n'est pas limitée à ce mode opératoire pour l'assemblage. D'autres solutions sont envisageables.

La feuille d'informations 18 comprend un assemblage de couches de liaison 30 qui présente une première face 30.1 et une deuxième face 30.2 ainsi qu'au moins une couche d'informations 32 fixée sur l'une des première ou deuxième faces 30.1, 30.2.

Selon une configuration, la feuille d'informations 18 comprend au moins une couche d'informations 32 fixée sur la première face 30.1 de l'assemblage de couches de liaison 30 et/ou au moins une couche d'informations 34 fixée sur la deuxième face 30.2 de l'assemblage de couches de liaison 30.

Selon un mode de réalisation visible sur la figure 6, la feuille d'informations 18 comprend, sur la première face 30.1, une première couche 32.1 opaque en matière plastique, en polycarbonate blanc par exemple, une deuxième couche 32.2 transparente en matière plastique ainsi qu'une troisième couche 32.3 transparente en matière plastique, et sur la deuxième face 30.2, une première couche 34.1 opaque en matière plastique, en polycarbonate blanc par exemple, ainsi qu'une deuxième couche 34.2 transparente en matière plastique, au moins l'une des couches 32.1 à 32.3, 34.1 et 34.2 comprenant au moins un identifiant du titulaire du document d'identité 10 et assurant la fonction de couche d'informations 32, 34.

Ces différentes couches 32.1 à 32.3, 34.1 et 34.2 ne sont pas plus décrites car elles sont connues de l'homme du métier.

Les couches d'informations 32, 34 ou toute autre couche fixée sur l'une des première et/ou deuxième faces 30.1, 30.2 de l'assemblage de couches de liaison 30 sont rectangulaires et ont les mêmes dimensions que la partie principale 22 de la feuille d'informations 18. L'assemblage de couches de liaison 30 comprend également un premier petit bord, un deuxième petit bord, un premier grand bord 36.1 et un deuxième grand bord 36.2.

Selon une configuration visible sur la figure 6, lorsque la feuille d'informations 18 est assemblée, les premier et deuxième petits bords de l'assemblage de couches de liaison 30 sont respectivement alignés avec les premier et deuxième petits côtés 22.2, 22.4 de la partie principale 22 et le premier grand bord 36.1 est aligné avec le premier grand côté 22.1 de la partie principale 22. La distance séparant les premier et deuxième grands bords 36.1, 36.2 de l'assemblage de couches de liaison 30 est supérieure à celle séparant les premier et deuxième grands côtés 22.1, 22.2 de la partie principale 22 si bien que l'assemblage de couches de liaison 30 comprend une bande de matière non recouverte par la partie principale 22 qui forme la charnière 24.

Selon l'invention, la charnière est un assemblage de couches de liaison 30 qui comprend une couche thermofusible 38 intercalée entre deux couches tissées 40, 42. Selon un mode de réalisation, la couche thermofusible 38 et les couches tissées 40, 42 sont assemblées lors d'au moins une étape de laminage à une température de laminage donnée, la couche thermofusible 38 étant en un premier matériau déformable et/ou fusible à la température de laminage. Les couches tissées 40, 42 sont en un matériau dont la température de fusion est supérieure à la température de laminage.

Les couches tissées 40, 42 sont positionnées de manière symétrique par rapport à la couche thermofusible 38 centrale.

L'assemblage de couches de liaison 30 comprend une unique couche thermofusible 38 et seulement deux couches tissées 40, 42.

Selon l'invention, la couche thermofusible 38 et les couches tissées 40, 42 présentent des caractéristiques conférant à la charnière 24 une résistance satisfaisante, notamment à l'arrachage, et une souplesse permettant à un document d'identité l'intégrant de conserver un état fermé.

Selon un mode de réalisation, la couche thermofusible 38 est en polycarbonate.

La couche thermofusible 38 a une épaisseur comprise entre 40 et 60 µm. Selon un mode de réalisation, la couche thermofusible 38 a une épaisseur de l'ordre de 50 µm. Ce choix d'épaisseur permet d'obtenir un compromis entre la résistance mécanique de la charnière 24 et sa souplesse qui permet à un document d'identité l'intégrant de conserver un état fermé.

Chaque couche tissée 40, 42 comprend des fibres naturelles ou synthétiques qui sont agencées de manière à définir des mailles délimitant des ouvertures traversant la couche tissée 40, 42. Chaque maille a une section carrée ou rectangulaire et présente une plus petite dimension comprise entre 0,23 et 0,26 mm. Ce choix pour les mailles permet d'obtenir un compromis entre la résistance mécanique de la charnière 24 et sa souplesse qui permet à un document d'identité l'intégrant de conserver un état fermé.

Selon une configuration, les mailles de chaque couche tissée 40, 42 ont des sections carrées identiques de 0,23 à 0,26 mm de côté.

Les couches tissées 40, 42 peuvent avoir des mailles différentes ou identiques.

Les couches tissées 40, 42 ont chacune une épaisseur (correspondant approximativement à deux fois le diamètre des fibres) comprise entre 50 et 100 µm. Selon un mode de réalisation, les couches tissées 40, 42 ont une épaisseur de l'ordre de 85 µm. Ce choix d'épaisseur permet d'obtenir un compromis entre la résistance mécanique de la charnière 24 et sa souplesse qui permet à un document d'identité l'intégrant de conserver un état fermé. Selon un procédé d'obtention de la feuille d'informations, les couches tissées 40, 42 sont positionnées de part et d'autre de la couche thermofusible 38 et les couches tissées 40, 42 et la couche thermofusible 38 sont soumises à une première étape de laminage à une première température de laminage. Lors de cette étape, la couche thermofusible 38 s'imbrique dans les mailles des couches tissées 40, 42 de manière à obtenir une excellente cohésion entre les couches tissées 40, 42 et la couche thermofusible 38. Ainsi, les mailles des couches tissées 40, 42 sont obturées par la matière de la couche thermofusible 38. A l'issue de cette première étape de laminage, l'assemblage de couches de liaison 30 a une épaisseur comprise entre 80 et 120 µm, de l'ordre de 100 µm.

Les couches d'information 32, 34 ainsi que toute autre couche sont positionnées de part et d'autre de l'assemblage de couches de liaison 30 et cet ensemble est soumis à une deuxième étape de laminage à une deuxième température de laminage, de manière à obtenir une cohésion entre la ou les couche(s) d'informations et l'assemblage de couches de liaison 30.

Les première et deuxième étapes de laminage ne sont pas plus décrites car elles peuvent varier en fonction des matériaux des couches assemblées.

Bien entendu, l'invention n'est pas limitée à ce mode d'obtention pour obtenir l'assemblage des différentes couches de la feuille d'informations 18. De même, les couches de liaison 30 peuvent ne pas s'étendre sur toute la surface de la partie centrale 22 mais seulement sur une partie.

## Revendications

1. Procédé de réalisation d'une feuille d'informations (18) d'un document d'identité (10), ladite feuille d'informations (18) comprenant au moins une couche d'informations (32, 34) et une charnière (24), ladite charnière (24) étant un assemblage de couches de liaison (30) comportant une couche thermofusible (38) intercalée entre deux couches tissées (40, 42) présentant des mailles, la couche thermofusible (38) et les couches tissées (40, 42) étant soumises à au moins une étape de laminage à une température de laminage afin que la couche thermofusible (38) soit imbriquée dans les mailles des couches tissées (40, 42) après l'étape de laminage, la couche thermofusible (38) étant en un premier matériau déformable et/ou fusible à la température de laminage et les couches tissées (40, 42) et/ou la couche thermofusible (38) présentant des caractéristiques permettant d'obtenir un compromis entre une résistance satisfaisante pour la charnière (24) et une souplesse pour la charnière (24) permettant à un document d'identité l'intégrant de conserver un état fermé , le procédé étant **caractérisé en ce que** chaque maille des couches tissées (40, 42) a une section carrée ou rectangulaire et présente une plus petite dimension, comprise entre 0,23 et 0,26 mm.

2. Procédé de réalisation d'une feuille d'informations (18), selon la revendication 1, **caractérisé en ce que** la charnière (24) comprend une unique couche thermofusible (38) et seulement deux couches tissées (40, 42).

3. Procédé de réalisation d'une feuille d'informations (18) selon l'une des revendications précédentes, **caractérisé en ce que** la couche thermofusible (38) est en polycarbonate.

4. Procédé de réalisation d'une feuille d'informations (18) selon l'une des revendications précédentes, **caractérisé en ce que** la couche thermofusible (38) a une épaisseur comprise entre 40 et 60 µm.

5. Procédé de réalisation d'une feuille d'informations (18) selon l'une des revendications précédentes, **caractérisé en ce que** les couches tissées (40, 42) ont chacune une épaisseur comprise entre 50 et 100 µm.

6. Procédé de réalisation d'une feuille d'informations (18) selon l'une des revendications précédentes, **caractérisé en ce que** les couches tissées (40, 42) sont en un matériau présentant une température de fusion supérieure à la température de laminage.

7. Procédé de réalisation d'une feuille d'informations (18) selon l'une des revendications précédentes, **caractérisé en ce qu'**il comprend une étape de positionnement d'au moins une couche d'informations (32) sur une première face (30.1) de l'assemblage de couches de liaison (30) et/ou au moins une couche d'informations (34) sur une deuxième face (30.2) de l'assemblage de couches de liaison (30) ainsi qu'une étape de laminage de manière à obtenir une cohésion entre la (ou les) couche(s) d'informations (32, 34) et l'assemblage de couches de liaison (30).

8. Feuille d'informations (18) obtenue à partir du procédé selon l'une quelconque des revendications précédentes.

9. Document d'identité qui comprend au moins une feuille d'informations selon la revendication 8.

## Patentansprüche

1. Verfahren zur Herstellung eines Informationsblattes (18) eines Identitätsdokuments (10), wobei das Informationsblatt (18) wenigstens eine Informationsschicht (32, 34) und einen Falz (24) umfasst, wobei der Falz (24) eine Anordnung von Verbindungsschichten (30) mit einer Heißschmelzschicht (38) ist, die zwischen zwei Gewebeschichten (40, 42) eingebettet wird, die Maschen aufweisen, wobei die Heißschmelzschicht (38) und die Gewebeschichten (40, 42) wenigstens einem Laminierschritt bei einer Laminiertemperatur unterzogen werden, so dass die Heißschmelzschicht (38) in die Maschen der Gewebeschichten (40, 42) nach dem Laminierschritt ineinandergreifen, wobei die Heißschmelzschicht (38) aus einem ersten Material besteht, das bei der Laminiertemperatur verformbar und/oder schmelzbar ist, und die Gewebeschichten (40, 42) und/oder die Heißschmelzschicht (38) Eigenschaften aufweisen, die es ermöglichen, einen Kompromiss zwischen einer zufriedenstellenden Festigkeit für den Falz (24) und einer Biegsamkeit für den Falz (24) zu erzielen, der es einem Identitätsdokument, in dem es integriert ist, ermöglicht, einen geschlossenen Zustand beizubehalten, wobei das Verfahren **dadurch gekennzeichnet ist, dass** die Maschen der Gewebeschichten (40, 42) jeweils einen quadratischen oder rechteckigen Querschnitt haben und eine kleinste Abmessung zwischen 0,23 und 0,26 mm aufweisen.

2. Verfahren zur Herstellung eines Informationsblattes (18) nach Anspruch 1, **dadurch gekennzeichnet, dass** der Falz (24) eine einzige Heißschmelzschicht (38) und nur zwei Gewebeschichten (40, 42) umfasst.

3. Verfahren zur Herstellung eines Informationsblattes (18) nach einem der vorhergehenden Ansprüche, **dadurch gekennzeichnet, dass** die Heißschmelzschicht (38) aus Polycarbonat besteht.

4. Verfahren zur Herstellung eines Informationsblattes (18) nach einem der vorhergehenden Ansprüche, **dadurch gekennzeichnet, dass** die Heißschmelzschicht (38) eine Dicke zwischen 40 und 60 µm hat.

5. Verfahren zur Herstellung eines Informationsblattes (18) nach einem der vorhergehenden Ansprüche, **dadurch gekennzeichnet, dass** die Gewebeschichten (40, 42) jeweils eine Dicke zwischen 50 und 100 µm aufweisen.

6. Verfahren zur Herstellung eines Informationsblattes (18) nach einem der vorhergehenden Ansprüche, **dadurch gekennzeichnet, dass** die Gewebeschichten (40, 42) aus einem Material mit einer Schmelztemperatur oberhalb der Laminiertemperatur bestehen.

7. Verfahren zur Herstellung eines Informationsblattes (18) nach einem der vorhergehenden Ansprüche, **dadurch gekennzeichnet, dass** es einen Schritt des Positionierens wenigstens einer Informationsschicht (32) auf einer ersten Seite (30.1) des Verbindungsschichtaufbaus (30) und/oder wenigstens einer Informationsschicht (34) auf einer zweiten Seite (30.2) des Verbindungsschichtaufbaus (30) sowie einen Laminierungsschritt umfasst, um einen Zusammenhalt zwischen der (oder den) Informationsschicht(en) (32, 34) und dem Verbindungsschichtaufbau (30) zu erhalten.

8. Informationsblatt (18), das mit einem Verfahren nach einem der vorhergehenden Ansprüche hergestellt worden ist.

9. Identitätsdokument, das wenigstens ein Informationsblatt nach Anspruch 8 enthält.

## Claims

1. Method for producing an information sheet (18) of an identity document (10), said information sheet (18) comprising at least one information layer (32, 34) and a hinge (24), said hinge (24) being an assembly (30) of bonding layers comprising a hot-melt layer (38) sandwiched between two woven layers (40, 42) having meshes, the hot-melt layer (38) and the woven layers (40, 42) being subjected to at least one laminating step at a laminating temperature so that the hot-melt layer (38) is inserted into the meshes of the woven layers (40, 42) after the laminating step, the hot-melt layer (38) being made of a first material which is deformable and/or meltable at the laminating temperature, the woven layers (40, 42) and/or the hot-melt layer (38) having characteristics enabling a trade-off to be obtained between a satisfactory strength for the hinge (24) and a flexibility for the hinge (24) that allows an identity document incorporating it to maintain a closed state, the method being **characterized in that** each mesh of the woven layers (40, 42) has a square or rectangular cross section and has a smallest dimension of between 0.23 and 0.26 mm.

2. Method for producing an information sheet (18), according to Claim 1, **characterized in that** the hinge (24) comprises a single hot-melt layer (38) and only two woven layers (40, 42).

3. Method for producing an information sheet (18) according to either of the preceding claims, **characterized in that** the hot-melt layer (38) is made of polycarbonate.

4. Method for producing an information sheet (18) according to any of the preceding claims, **characterized in that** the hot-melt layer (38) has a thickness of between 40 and 60 µm.

5. Method for producing an information sheet (18) according to any of the preceding claims, **characterized in that** the woven layers (40, 42) each have a thickness of between 50 and 100 µm.

6. Method for producing an information sheet (18) according to any of the preceding claims, **characterized in that** the woven layers (40, 42) are made of a material which has a melting temperature greater than the laminating temperature.

7. Method for producing an information sheet (18) according to any of the preceding claims, **characterized in that** it comprises a step of positioning at least one information layer (32) on a first face (30.1) of the assembly (30) of bonding layers and/or at least one information layer (34) on a second face (30.2) of the assembly (30) of bonding layers and also a step of laminating to bring about cohesion between the information layer(s) (32, 34) and the assembly (30) of bonding layers.

8. Information sheet (18) obtained on the basis of the method according to any one of the preceding claims.

9. Identity document which comprises at least one information sheet according to Claim 8.
